# EUROPÄISCHE PATENTANMELDUNG

(11) **EP 4 703 093 A1**
(43) Veröffentlichungstag der Anmeldung: **04.03.2026**
(21) Anmeldenummer: 24198135.6
(22) Anmeldetag: 03.09.2024
(51) Int. Cl.: B25D 17/06

(54) **HANDWERKZEUGMASCHINENSYSTEM MIT SCHLAGKÖRPER**

(71) Anmelder: Hilti Aktiengesellschaft, 9494 Schaan (LI)
(72) Erfinder: Hartmann, Markus, 87665 Mauerstetten (DE); Mucha, Steffen, 86930 Schwabmünchen (DE); Lorenz, Ferdinand, 93055 Regensburg (DE); Mandel, Ulrich, 86807 Buchloe Honsolgen (DE); Farivar, Hamidreza, 6832 Sulz (AT); Burtscher, Thomas, 6712 Thüringen (AT); Höcher, David, 6713 Ludesch (AT); Piontek, Damian, 86830 Schwabmünchen (DE); Bohn, Klaus-Peter, 9494 Schaan (LI)
(74) Vertreter: Hilti Aktiengesellschaft Corporate Intellectual Property

(57) **Zusammenfassung**

Handwerkzeugmaschinensystem, umfassend eine Handwerkzeugmaschine (20), insbesondere einen Bohr- oder Meißelhammer, mit einer einen Schlagkörper (10/10`/10'') umfassenden Schlagwerkseinheit (1) zur Umwandlung einer rotatorischen Antriebsbewegung einer Antriebseinrichtung (2) in eine linear alternierende Arbeitsbewegung für ein Werkzeug (3). Der linear bewegbare Schlagkörper (10`) ist zur schlagenden Beaufschlagung auf das Werkzeug ausgeführt. Es sind wenigstens zwei verschiedenartige, gegeneinander austauschbare Schlagkörper (10, 10`, 10'') vorgesehen, die zum Einsatz bei der Schlagwerkseinheit der einen Handwerkzeugmaschine vorgesehen sind, wobei ein erster Schlagkörper (10) aus einem Stahlmaterial besteht und zum Einsatz bei der Handwerkzeugmaschine vorgesehen ist, und wobei ein zweiter Schlagkörper (10`) als ein hybrider Schlagkörper ausgeführt ist und zum Einsatz bei der gleichen Handwerkzeugmaschine vorgesehen ist.

## Beschreibung

Die vorliegende Erfindung betrifft ein Handwerkzeugmaschinensystem umfassend eine Handwerkzeugmaschine mit einer einen Schlagkörper umfassenden Schlagwerkseinheit zur Umwandlung einer rotatorischen Antriebsbewegung einer Antriebseinrichtung in eine linear alternierende Arbeitsbewegung für ein Werkzeug, wobei der linear bewegbare Schlagkörper zur schlagenden Beaufschlagung des Werkzeugs ausgeführt ist.

Das Einsatzgebiet der Erfindung erstreckt sich vornehmlich auf Handwerkzeugmaschinen, wie insbesondere Schlagbohrmaschinen, Meißelmaschinen, Bohrhammermaschinen oder auch Kombi-Hammermaschinen, deren Gemeinsamkeit ein in den Antriebsstrang integriertes Schlagwerk ist, welches von einer beispielsweise als Elektromotor ausgeführten Antriebseinrichtung angetrieben wird.

Ein Schlagwerk dient der Umwandlung der rotatorischen Antriebsbewegung des Elektromotors in eine alternierende Arbeitsbewegung zur Beaufschlagung des Werkzeugs, vornehmlich eines Schlagbohrers oder Meißels. Zwischen dem Schlagwerk und dem Werkzeug ist ein erfindungsgegenständlicher Schlagkörper - ein so genannter Döpper - angeordnet, welcher aufgrund der Massenträgheit einen hinreichend großen Impulsstoß erzeugt.

### Stand der Technik

Gemäß dem allgemein bekannten Stand der Technik führt die Kombination aus hoher mechanischer Belastung und hoher abrasiver Verschleißbelastung bei einem Schlagkörper selbst bei Verwendung hochwertiger Stähle zu einem recht hohen Verschleiß der Anschlagfläche des Schlagkörpers. Hochwertige Stähle erfordern darüber hinaus eine prozessaufwändige und energieintensive Wärmebehandlung. Dies führt wiederum zu einer erhöhten Kontaktsteifigkeit, welche die globale Spannungsbelastung des Werkzeugs erhöht und somit zu einem vorzeitigen Ausfall von Werkzeugen führen kann. Da ein Schlagkörper einer Schlagwerksanordnung gewöhnlich über seine Lebensdauer mit einer Vielzahl von Werkzeugen in Kontakt kommt, ist der Verschleiß der Anschlagfläche schwerwiegender als ein üblicher Verschleiß der Stoßstelle der Werkzeuge. Zwar besteht eine Anwendertoleranz dahingehend, dass Werkzeuge verschleißbedingt auszuwechseln sind, jedoch besteht die Erwartung, dass Schlagkörper einer Schlagwerksanordnung eine hohe Lebensdauer aufweisen. Ein verschleißbedingt deformierter Schlagkörper verursacht zudem einen höheren Werkzeugverschleiß, welcher eine schlechte Nachhaltigkeitsbilanz nach sich zieht.

Aus dem Stand der Technik sind somit Elektrohandwerkzeugen mit homogen ausgeführten Schlagkörpern bekannt.

Darüber hinaus ist aus der DE 10 2010 043 837 A1 ein Elektrohandwerkzeug bekannt, dessen Schlagwerk auf einen Schlagkörper einwirkt, welcher wiederum ein Werkzeug beaufschlagt. Der Schlagkörper überträgt den Impulsstoß über eine stirnseitige Anschlagfläche auf das koaxial hierzu angeordnete Werkzeug und ist besonders hohen Belastungen ausgesetzt. Dies gilt im abgeschwächten Maße auch für die zweite Anschlagfläche auf der gegenüberliegenden Stirnseite des Schlagkörpers, welche mit dem Schlagwerk zusammenwirkt.

Um den hohen Impulsbelastungen standzuhalten, ist die Anschlagfläche des Schlagkörpers an einem ersten Schlagkörperteil angeordnet, welches aus einem anderen Material besteht als der übrige Schlagkörperteil, wobei das Material beider Schlagkörperteile stofflich gleich ist und sich diese hinsichtlich ihrer Wärmebehandlung unterscheiden. Der die Anschlagfläche aufweisende Schlagkörperteil lässt sich hierdurch mit einer höheren Schlagzähigkeit ausbilden. Dies ergibt einen homogenen Schlagkörper.

Die Herstellung von derartigen Schlagkörpern ist allerdings aufwändig und kostenintensiv.

Vor diesem Hintergrund ist es die Aufgabe der vorliegenden Erfindung, ein Handwerkzeugmaschinensystem umfassend eine Handwerkzeugmaschine mit einem einen Schlagkörper umfassenden Schlagwerk bereitzustellen, wobei eine optimierte Ausstattung der Handwerkzeugmaschine je nach Anwendungsfall auf konstruktiv einfache Weise ermöglicht ist.

### Offenbarung der Erfindung

Die Aufgabe wird von einem Handwerkzeugmaschinensystem gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung an.

Die Erfindung schließt die Lehre ein, dass gegeneinander austauschbare Schlagkörper für gleiche Handwerkzeugmaschinen zur Verfügung gestellt werden, so dass anwendungsoptimierte Schlagkörper auf einfache Weise ausgewählt und eingesetzt werden können. Entsprechend sind wenigstens zwei verschiedenartige gegeneinander austauschbare Schlagkörper vorgesehen, die zum Einsatz bei der Schlagwerkseinheit der einen Handwerkzeugmaschine vorgesehen sind, wobei ein erster Schlagkörper aus einem Stahlmaterial besteht und insbesondere als homogener Schlagkörper ausgeführt ist und zum Einsatz bei der Handwerkzeugmaschine vorgesehen ist, und wobei ein zweiter Schlagkörper als ein hybrider Schlagkörper ausgeführt ist und zum Einsatz bei der gleichen Handwerkzeugmaschine vorgesehen ist.

Hierdurch können auch im Laufe von Entwicklungsprozessen, bei Reparaturen, bestimmten Produktlebenszyklen, für bestimmte Märkte mit unterschiedlich hohen Verschleiß- und Lebensdaueranforderungen ganz spezifisch verschleißfeste Schlagkörper zum Einsatz gebracht werden, ohne die Konstruktion der den Schlagkörper umgebenden Bauteile des Schlagwerks verändern zu müssen. Dabei können bei Anwendungsfällen in Märkten mit hohen Anforderungen insbesondere hybride Schlagkörper und in Märkten mit niedrigeren Anforderungen insbesondere homogene Schlagkörper eingesetzt werden, wobei ansonsten keine Anpassung an der Handwerkzeugmaschine erforderlich ist.

Die Wahl des Schlagkörpers kann insbesondere in Abhängigkeit der gewünschten Standzeit der Handwerkzeugmaschine gewählt werden, wobei sich der homogene Schlagkörper und der hybride Schlagkörper hinsichtlich Masse und/oder Form unterscheiden können.

Unter einem hybriden Schlagkörper wird hier ein Schlagkörper verstanden, der wenigstens zwei verschiedene Materialien aufweist, die miteinander verbunden sind.

Um einen Austausch der Schlagkörper besonders einfach und insbesondere ohne weitere Anpassungen der Handwerkzeugmaschine umsetzen zu können, können der erste Schlagkörper und der zweite Schlagkörper im Einsatz in Schlagrichtung betrachtet eine im Wesentlichen identische Längenerstreckung aufweisen.

Gemäß einer anderen die Erfindung verbessernden Maßnahme wird vorgeschlagen, dass die gegeneinander austauschbaren Schlagkörper mit gleichen werkzeugseitigen und/oder schlagkörperseitigen Anschlussdurchmessern versehen sind. Hierdurch erfolgt eine Abstimmung im Hinblick auf die jeweils angrenzenden Bauteile der Wirkkette, insbesondere hinsichtlich einer angrenzenden Werkzeugaufnahme.

Bei einer vorteilhaften Ausführungsform der Erfindung weisen der erste Schlagkörper und der zweite Schlagkörper im Wesentlichen eine identische äußere Form auf.

Bei einer vorteilhaften Ausführung der Erfindung ist vorgesehen, dass der zweite Schlagkörper einen stählernen Hauptbestandteil und an dessen dem Werkzeug zugewandter Stirnseite, ein stoffschlüssig mit dem stählernen Hauptbestandteil gefügtes Kontaktelement mit vorzugsweise balliger Stoßfläche aufweist, wobei das Kontaktelement aus einem härteren Material wie der Hauptbestandteil, insbesondere aus einem Metallmatrix-Verbundwerkstoff besteht. Hierdurch ist mit minimalem fertigungstechnischem Aufwand eine verschleißarme Anschlagfläche erzeugbar. Mit anderen Worten wird einem konventionell durch Drehen, Schmieden, Fließpressen oder dergleichen hergestellten Hauptkörper an der zumindest dem Werkzeug zugewandten Stirnseite ein Kontaktelement aus Metallmatrix-Verbundwerkstoff mit vorzugsweise balliger, also nach außen gewölbter, Stoßfläche angefügt.

Dank dieser speziellen Materialwahl und der geometrischen Konstruktion kann eine annähernd konstante Werkzeugbelastung über die gesamte Lebensdauer der Handwerkzeugmaschine erreicht werden, da ein stirnseitiger Verschleiß des Schlagkörpers minimiert wird.

Bei dem hybriden Schlagkörper kann das Kontaktelement vorzugsweise entweder in Form einer Auflage oder in Form eines Einsatzes ausgebildet sein. Bei der Ausführung in Form einer Auflage weist der Schlagkörper an der dem Werkzeug zugewandten Stirnseite eine Verbindungsfläche zur Befestigung des mit vorzugsweise balliger Stoßfläche ausgebildeten scheibenförmigen Kontaktelements auf. Bei der Ausführung in Form eines Einsatzes ist das Kontaktelement insbesondere zylindrisch oder konisch ausgeführt und der Schlagkörper weist an einer dem Werkzeug zugewandten Stirnseite eine Ausnehmung zur Aufnahme des vorzugsweise mit balliger Stoßfläche ausgebildeten Kontaktelements auf. Wird anstelle eines zylindrischen Kontaktelements ein konisches Kontaktelement verwendet, so bietet dessen konische Grundform einen zusätzlichen Selbstzentrierungseffekt in Schlagrichtung, wobei allerdings eine erhöhte mantelflächenseitige Fügespaltbelastung auftritt, die jedoch durch von der Mantelfläche hervortretende Zentrierstreifen oder dergleichen Abstandshalter verringert werden kann.

Vorzugsweise ist das Kontaktelement stoffschlüssig mit der Ausnehmung des Schlagwerkskörpers verbunden. Die stoffschlüssige Verbindung ist gemäß einer bevorzugten Ausführungsform als Lötverbindung hergestellt.

Vorzugsweise wird das Kontaktelement stoffschlüssig mit der Stirnfläche beziehungsweise innerhalb der Ausnehmung am Schlagkörper befestigt. Die stoffschlüssige Verbindung kann dabei als Klebeverbindung oder Lötverbindung ausgeführt werden und sollte den gesamten stirn- sowie gegebenenfalls mantelflächenseitigen Kontaktbereich zwischen Kontaktelement und Stirnfläche/Ausnehmung des Schlagkörpers einnehmen, um ein Maximum an Haltekraft zu entfalten.

Bei einer besonders vorteilhaften Ausführungsform der Erfindung ist vorgesehen, dass der stählerne Schlagkörper an der dem Werkzeug zugewandten Stirnseite eine Ausnehmung zur Aufnahme eines Kontaktelements aufweist, in der zumindest teilweise das Kontaktelement angeordnet ist.

Der Metallmatrix-Verbundwerkstoff des Kontaktelements enthält vorzugsweise Hartstoffe als Partikel, welche durch eine Matrix aus Metall zusammengehalten werden. Hierauf beruht eine sehr hohe Schlagzähigkeit. Demgegenüber kann das Stahlmaterial des übrigen Schlagkörpers als herkömmlicher Einsatzstahl, Vergütungsstahl oder Werkzeugstahl ausgebildet werden. Als im Rahmen des Metallmatrix-Verbundwerkstoffs verwendetes Hartmetallmaterial kommt beispielsweise ein Wolframcarbid-Kobalt-Hartmetall (WC-Co) in Betracht. Das Verhältnis von WC zu Co ist vorzugsweise größer als 6, und besonders vorzugsweise größer als 10, um die hier gewünschten Werkstückeigenschaften zu erzielen.

Die im Rahmen des erfindungsgemäßen Handwerkzeugmaschinensystems zum Einsatz kommende Schlagwerkseinheit ist vorzugsweise nach Art eines pneumatischen Schlagwerks ausgebildet und umfasst insoweit einen Exzenterantrieb zur Umwandlung der rotatorischen Antriebsbewegung in eine linear alternierende Bewegung mittels Ankopplung an einen Erregerkolben mit Pleuel, der gleitend in einem Führungsrohr geführt ist, um mit einem gegenüberliegend im Führungsrohr angeordneten Schlagkolben über die dazwischen erzeugte komprimierte Luftsäule zusammenzuwirken. Der Schlagkolben korrespondiert wiederum mit dem ausgebildeten Schlagkörper.

### Detailbeschreibung anhand Zeichnung

Weitere die Erfindung verbessernde Maßnahmen werden nachstehend gemeinsam mit der Beschreibung bevorzugter Ausführungsbeispiele anhand der Figuren näher dargestellt. Es zeigt:
- Fig. 1: einen schematischen Längsschnitt durch eine exemplarische Schlagwerksanordnung eines Meißelhammers eines Handwerkzeugmaschinensystems mit eingesetztem Werkzeug;
- Fig. 2: einen schematisch detaillierten Längsschnitt durch die Schlagwerksanordnung gemäß Fig. 1 zur Veranschaulichung der Stoßkette;
- Fig. 3a: einen Längsschnitt durch einen homogenen Schlagkörper für den Meißelhammer gemäß Fig. 1;
- Fig. 3b: einen Längsschnitt durch einen hybriden Schlagkörper für den Meißelhammer gemäß Fig. 1; und
- Fig. 3c: einen Längsschnitt durch einen alternativ ausgeführten hybriden Schlagkörper für den Meißelhammer gemäß Fig. 1.

In Fig. 1 ist eine als Meißelhammer ausgeführte Handwerkzeugmaschine 20 eines Handwerkzeugmaschinensystems 30 gezeigt. Gemäß Fig. 1 besteht eine Schlagwerksanordnung 25 für den Meißelhammer 20 im Wesentlichen aus einer Schlagwerkseinheit 1 zur Umwandlung einer rotatorischen Antriebsbewegung einer als Elektromotor 2 ausgeführten Antriebseinrichtung in eine linear alternierende Arbeitsbewegung für ein Werkzeug 3, welches hier als Meißel ausgebildet ist.

Die pneumatische Schlagwerkseinheit 1 umfasst einen Exzentertrieb 4 zur Umwandlung der vom Antriebsmotor 2 erzeugten rotatorischen Antriebsbewegung in die linear alternierende Bewegung mittels Ankopplung an einen Erregerkolben 5 mit Pleuel 6. Der Erregerkolben 5 ist gleitend in einem Führungsrohr 7 unter Bildung einer Kolben-Zylinder-Einheit geführt. Gegenüberliegend des Erregerkolbens 5 ist ein ebenfalls im Führungsrohr 7 gleitend angeordneter Schlagkolben 8 angeordnet. Zwischen dem Erregerkolben 5 und dem Schlagkolben 8 wird infolge der linear alternierenden Bewegung eine dämpfende Luftsäule erzeugt.

Die Schlagwerkseinheit 1 beaufschlagt einen benachbarten, aus einem Stahlmaterial bestehenden Schlagkörper 10, der ebenfalls gleitend in einer Verlängerung 9 des Führungsrohrs 7 untergebracht ist. Der Schlagkörper 10 weist eine rotationssymmetrische Gestalt auf und wirkt im Rahmen der Wirkkette rückwärtig schlagend auf das Werkzeug 3 ein.

Gemäß Fig. 2 sind die beidseitigen Stirnseiten 11a und 11b des Schlagkörpers 10 hier jeweils mit einer balligen Stoßfläche versehen. Entlang der Wirkkette ist die globale Belastung der Schlagteile minimiert. Die lokale Belastung der Schlagteile an den Kontaktstellen fällt jedoch sehr hoch aus. Durch die ballig geformten Stirnseiten 11a und 11b des Schlagkörpers 10 wird die Kontaktsteifigkeit der Stoßübertragung reduziert und der zeitliche Kontaktkraftverlauf wird gestreckt, was sich spannungsreduzierend auswirkt.

Fig. 3a zeigt den Schlagkörper 10 gemäß Fig. 1 in Alleinstellung. Der Schlagkolben 10 ist homogen ausgeführt und einstückig aus einem Stahlmaterial hergestellt. In Fig. 3b und 3c sind weiterer Schlagkörper 10` bzw. 10" des Handwerkzeugmaschinensystems 30 gezeigt, wobei die Schlagkörper 10` bzw. 10" ebenfalls zum Einsatz für den Meißelhammer 20 vorgesehen und geeignet sind.

Alle Schlagkörper 10, 10`, 10" weisen eine im Wesentlichen identische Länge L, einen im Wesentlichen identischen Durchmesser D1 im Bereich der Stirnseite 11a und einen im Wesentlichen identischen Durchmesser D2 im Bereich der Stirnseite 11b auf. Insgesamt ist eine Form der Schlagkörper 10, 10`, 10" im Wesentlichen identisch, so dass die Schlagkörper 10, 10`, 10" alle ohne Modifikation des Schlagwerks 1 oder sonstiger Komponenten des Meißelhammers 20 einsetzbar sind und gegeneinander austauschbar sind.

Im Unterschied zu dem Schlagkörper 10 weisen die Schlagkörper 10` und 10"eine hybride Gestalt auf. Dies bedeutet, dass werkzeugseitig jeweils ein Kontaktelement 12` bzw. 12" vorgesehen ist.

Der Schlagkörper 10` weist einen stählernen Hauptteil 14' auf, in dem eine Ausnehmung 13 zur Aufnahme des Kontaktelements 12' vorgesehen ist. Das Kontaktelement 12` weist hier eine ballige Stoßfläche zum Zusammenwirken mit dem Werkzeug 3 auf. Das in der Grundform in diesem Ausführungsbeispiel zylindrische Kontaktelement 12' besteht aus einem Metallmatrix-Verbundwerkstoff, welches zur Erhöhung der Schlagzähigkeit ein Wolframcarbid-Kobalt-Hartmetall enthält. Das Kontaktelement 12' ist in der Art eines Einsatzes ausgeführt.

Das hier rotationssymmetrisch ausgeführte Kontaktelement 12' kann stoffschlüssig per Lötverbindung in der Ausnehmung 13 des Schlagkörpers 10' befestigt sein. Alternativ hierzu kann es auch vorgesehen sein, dass das Kontaktelement konisch ausgeführt ist und mehrere längs einer Mantelfläche in Umfangsrichtung beabstandet zueinander angeordnete und erhaben von der Mantelfläche hervortretende Zentrierstreifen bzw. Abstandshalter auf. Alternativ oder zusätzlich können auch im Bereich einer Stirnfläche Abstandshalter vorgesehen sein.

Der Schlagkörper 10" weist ebenfalls ein Kontaktelement 12" auf. Im Unterschied zu dem Kontaktelement 12` ist das Kontaktelement 12" nicht in einer Ausnehmung, sondern an einer Stirnseite 15 eines stählernen Hauptteils 14" des Schlagkörpers 10" angeordnet. Das Kontaktelement 12" ist scheibenförmig ausgeführt und über eine plane Kontaktfläche stoffschlüssig, beispielsweise über eine Lötverbindung, mit dem Hauptteil 14" verbunden. Das Kontaktelement 12" ist insbesondere wiederum aus einem Metallmatrix-Verbundwerkstoff hergestellt, umfassend ein Wolframcarbid-Kobalt-Hartmetallmaterial, was für eine erhöhte Schlagzähigkeit bei hoher Belastung sorgt. Das Kontaktelement 12' ist in der Art einer Auflage ausgeführt und weist hier eine ballige Stoßfläche zum Zusammenwirken mit dem Werkzeug 3 auf.

Die Erfindung ist nicht beschränkt auf die vorstehend beschriebenen bevorzugten Ausführungsbeispiele. Es sind vielmehr auch Abwandlungen hiervon denkbar, welche vom Schutzbereich der nachfolgenden Ansprüche mit umfasst sind. So ist es beispielsweise auch denkbar, dass unter geeigneten geometrischen Voraussetzungen eine Pressverbindung zwischen Kontaktelement und Schlagkörper bzw. Schlagkolben bzw. Werkzeug hergestellt wird, um die beiden Bauteile zu fügen. Wird eine stoffschlüssige Verbindung gewählt, so ist es auch denkbar, diese beispielsweise als Klebeverbindung auszuführen.

### Bezugszeichenliste

- 1: Schlagwerk
- 2: Elektromotor
- 3: Werkzeug
- 4: Exzentertrieb
- 5: Erregerkolben
- 6: Pleuel
- 7: Führungsrohr
- 8: Schlagkolben
- 9: Werkzeugaufnahme
- 10: Schlagkörper
- 11: Stirnseite
- 12: Kontaktelement
- 13: Ausnehmung
- 14: Hauptteil
- 15: Stirnseite
- 20: Meißelhammer
- 25: Schlagwerksanordnung
- 30: Handwerkzeugmaschinensystem
- D: Durchmesser
- L: Länge

## Patentansprüche

1. Handwerkzeugmaschinensystem (30) umfassend eine Handwerkzeugmaschine (20), insbesondere einen Bohr- oder Meißelhammer, mit einer einen Schlagkörper (10, 10', 10") umfassenden Schlagwerkseinheit (1) zur Umwandlung einer rotatorischen Antriebsbewegung einer Antriebseinrichtung (2) in eine linear alternierende Arbeitsbewegung für ein Werkzeug (3), wobei der linear bewegbare Schlagkörper (10, 10`, 10") zur schlagenden Beaufschlagung auf das Werkzeug (3) ausgeführt ist, **dadurch gekennzeichnet, dass** wenigstens zwei verschiedenartige gegeneinander austauschbare Schlagkörper (10, 10`, 10") vorgesehen sind, die zum Einsatz bei der Schlagwerkseinheit (1) der einen Handwerkzeugmaschine (20) vorgesehen sind, wobei ein erster Schlagkörper (10) aus einem Stahlmaterial besteht und zum Einsatz bei der Handwerkzeugmaschine (20) vorgesehen ist, und wobei ein zweiter Schlagkörper (10' bzw. 10") als ein hybrider Schlagkörper ausgeführt ist und zum Einsatz bei der gleichen Handwerkzeugmaschine (20) vorgesehen ist.

2. Handwerkzeugmaschinensystem nach Anspruch 1,
**dadurch gekennzeichnet, dass** der erste Schlagkörper (10) und der zweite Schlagkörper (10`, 10") im Einsatz in Schlagrichtung betrachtet eine im Wesentlichen identische Längenerstreckung (L) aufweisen.

3. Handwerkzeugmaschinensystem nach Anspruch 1 oder 2,
**dadurch gekennzeichnet, dass** die Schlagkörper (10, 10`, 10") mit im Wesentlichen gleichen werkzeugseitigen und/oder schlagkolbenseitigen Anschlussdurchmessern (D1, D2) ausgeführt sind.

4. Handwerkzeugmaschinensystem nach einem der vorhergehenden Ansprüche, **dadurch gekennzeichnet, dass** der erste Schlagkörper (10) und der zweite Schlagkörper (10`, 10") im Wesentlichen eine identische äußere Form aufweisen.

5. Handwerkzeugmaschinensystem nach einem der vorherigen Ansprüche, **dadurch gekennzeichnet, dass** der zweite Schlagkörper (10`, 10") einen stählernen Hauptbestandteil (14") und im Bereich von dessen dem Werkzeug (3) zugewandter Stirnseite (15), ein stoffschlüssig mit dem stählernen Hauptbestandteil (14`, 14") gefügtes Kontaktelement (12`, 12") mit vorzugsweise balliger Stoßfläche aufweist, wobei das Kontaktelement (12`, 12") aus einem härteren Material wie der Hauptbestandteil (14`, 14"), insbesondere aus einem Metallmatrix-Verbundwerkstoff besteht.

6. Handwerkzeugmaschinensystem nach Anspruch 5,
**dadurch gekennzeichnet, dass** das Kontaktelement (12`, 12") in Form einer Auflage oder in Form eines Einsatzes ausgebildet ist.

7. Handwerkzeugmaschinensystem nach Anspruch 6,
**dadurch gekennzeichnet, dass** der Schlagkörper (10') an der dem Werkzeug (3) zugewandten Stirnseite eine Ausnehmung (13) zur Aufnahme des zylindrischen oder konischen Kontaktelements (12`) aufweist.

8. Handwerkzeugmaschinensystem nach einem der vorstehenden Ansprüche, **dadurch gekennzeichnet, dass** die Schlagwerkseinheit (1) nach Art eines pneumatischen Schlagwerks ausgebildet ist, umfassend einen Exzentertrieb (4) zur Umwandlung der rotatorischen Antriebsbewegung in eine linear alternierende Bewegung mittels Ankopplung an einen Erregerkolben (5) mit Pleuel (6), der gleitend in einem Führungsrohr (7) geführt ist, um mit einem gegenüberliegenden Schlagkolben (8) über eine dazwischen erzeugte komprimierbare Luftsäule zusammenzuwirken.
